# EUROPÄISCHE PATENTANMELDUNG

(11) **EP 4 303 366 A1**
(43) Veröffentlichungstag der Anmeldung: **10.01.2024**
(21) Anmeldenummer: 23182609.0
(22) Anmeldetag: 30.06.2023
(51) Int. Cl.: E01F 9/70

(54) **GREIFKOPF FÜR EINE LEITKEGELHANDHABUNGSVORRICHTUNG UND LEITKEGELHANDHABUNGSVORRICHTUNG**

(30) Priorität: 06.07.2022 DE 102022116820
(71) Anmelder: Adolf Nissen Elektrobau GmbH + Co. KG, 25832 Tönning (DE)
(72) Erfinder: ALBERN, Christoph, 25832 Tönning (DE); FREUND, Kai, 25832 Tönning (DE)
(74) Vertreter: Seemann & Partner Patentanwälte mbB

(57) **Zusammenfassung**

Die Erfindung betrifft u.a. einen Greifkopf (10) einer Leitkegelhandhabungsvorrichtung mit einem Eindringdorn (14) zum Einbringen in eine offene Kegelspitze eines Leitkegels (30), wobei der Eindringdorn (14) aus einer Ruheposition in die offene Kegelspitze des Leitkegels (30) mittels einer Einbringbewegung einbringbar oder eingebracht ist, wobei am Eindringdorn (14) wenigstens ein oder mehrere Sperrglieder (34.1, 34.2) vorgesehen sind, wobei nach Anordnung des Eindringdorns (14) in einen Innenraum der Kegelspitze des Leitkegels (30) durch eine Bewegung des Eindringdorns (14) das eine Sperrglied oder die mehreren Sperrglieder (34.1, 34.2) aus einer Anfangsposition in eine Sperrstellung bringbar oder gebracht sind.

## Beschreibung

Die Erfindung betrifft einen Greifkopf für eine Leitkegelhandhabungsvorrichtung sowie eine Verwendung des Greifkopfs. Ferner betrifft die Erfindung eine Leitkegelhandhabungsvorrichtung zur Handhabung von Leitkegeln und ein Verfahren zum Betreiben einer Leitkegelhandhabungsvorrichtung.

Es sind im Stand der Technik Leitkegel bzw. Verkehrskegel, die vorzugsweise aus Kunststoff hergestellt sind, zur Absicherung von Baustellen oder zur Regelung von Verkehrsströmen bekannt.

Darüber hinaus ist in EP 3 092 344 B1 eine Vorrichtung zur Handhabung von Leitkegeln bzw. Absperrhüten beschrieben.

Außerdem ist beispielsweise in DE 21 2020 000 618 U1 eine Handhabungsvorrichtung für Markierungsobjekte beschrieben.

Um die Leitkegel an einer Gefahrenstelle aufzustellen, werden die in der Regel gestapelten Leitkegel mittels einer entsprechenden Vorrichtung von einem Fahrzeug entnommen und seitlich vom Fahrzeug, insbesondere während der Fahrt des Fahrzeugs, aufgestellt. Darüber hinaus werden mittels der Vorrichtung die aufgestellten Leitkegel eingesammelt.

Eine Aufgabe der vorliegenden Erfindung ist es, einen Greifkopf, beispielsweise für eine Kegelabsatzmaschine, bereitzustellen, bei dem auch z.B. bei einem Medienausfall, zum Beispiel Druckluft bei einer Pneumatik, die aufgenommenen Leitkegel sicher gehalten werden.

Gelöst wird diese Erfindung durch einen Greifkopf einer Leitkegelhandhabungsvorrichtung mit einem Eindringdorn zum Einbringen in eine offene Kegelspitze eines Leitkegels, wobei der, vorzugweise bewegliche und/oder verschiebbare, Eindringdorn aus einer Ruheposition in die offene Kegelspitze des Leitkegels mittels einer, vorzugsweise linearen, Einbringbewegung einbringbar oder eingebracht ist, wobei am Eindringdorn wenigstens ein oder mehrere Sperrglieder vorgesehen sind, wobei nach Anordnung des Eindringdorns in einen Innenraum der Kegelspitze des Leitkegels, vorzugsweise in einer Zielposition, durch eine, vorzugweise lineare und/oder rotatorische, Bewegung des Eindringdorns das eine oder die mehreren Sperrglieder aus einer Anfangsposition in eine Sperrstellung bringbar oder gebracht sind.

Die Erfindung beruht auf dem Gedanken, dass der Eindringdorn eines Greifkopfes in einen Innenraum der offenen Kegelspritze des Leitkegels eingebracht wird, wobei hierbei nach der Einbringung des Eindringdorns die mit dem Eindringdorn eingebrachten Sperrglieder durch eine Bewegung des Eindringdorns in eine Sperrstellung in der Kegelspitze gebracht werden, so dass die Kegelspitze des Leitkegels in Kontakt mit den Sperrgliedern gebracht wird, wodurch beispielsweise durch eine Abspreizbewegung der Sperrglieder von dem Eindringdorn der Leitkegel sicher von den Sperrgliedern gehalten wird.

Beispielsweise sind mehrere Leitkegel übereinander gestapelt, wobei mittels des Greifkopfes jeweils die Kegelspitze des oberen Leitkegels des Leitkegelstapels gegriffen wird und nach Ergreifen des Leitkegels bei in Sperrstellung gebrachten Sperrgliedern der Eindringdorn zusammen mit dem gehaltenen Leitkegel nach oben vom Leitkegelstapel entnommen und bewegt wird, wodurch der Leitkegel anschließend mittels des Greifkopfs zu einer Abgabestelle, z.B. neben einem Fahrzeug, bewegt wird.

Im Rahmen der Erfindung ist es möglich, dass das Sperrglied oder die Sperrglieder von dem, insbesondere stangenförmigen, Eindringdorn in der Sperrstellung abgespreizt werden. Hierbei wird vorgesehen sein, dass die Sperrglieder durch eine lineare Bewegung des Eindringdorns, insbesondere eine lineare Rückwärtsbewegung, entgegen der Einbringbewegung in die offene Kegelspitze des Leitkegels, und/oder durch eine rotatorische Bewegung des Eindringdorns in die Sperrstellung gebracht werden, wodurch die Sperrglieder in Kontakt mit der Innenseite der Kegelspitze des Leitkegels gebracht werden.

In einer Ausgestaltung des Greifkopfes ist weiterhin vorgesehen, dass in der Sperrstellung des Sperrglieds oder in der Sperrstellung der Sperrglieder der Eindringdorn mittels einer Rückstellfeder gehalten wird oder ist, wobei insbesondere die Rückstellfeder an dem von der Kegelspitze des Leitkegels abgewandten Ende des Eindringdorns angreift. Vorzugsweise werden durch die Rückstellfeder für den Eindringdorn am Greifkopf die Sperrglieder nach Erreichen der Zielposition des Eindringdorns in der Kegelspitze des Leitkegels durch eine Rückwärtsbewegung des Eindringdorns entgegen der Richtung der Einbringbewegung des Eindringdorns mittels der Rückstellfeder in die Sperrstellung gebracht. Vorzugsweise wirkt die Rückstellfeder für den Eindringdorn derart, dass in der Sperrstellung die Sperrglieder aufgrund der mechanischen Kraft der Rückstellfeder in der Sperrstellung gehalten werden.

Vorzugsweise ist der Eindringdorn als Schubstange, insbesondere mit einer der Kegelspitze des Leitkegels zugewandten Zentrierspitze, ausgebildet. Dadurch wird eine Einführung bzw. ein Einbringen des Eindringdorns in die Kegelspitze des Leitkegels auf einfache Weise erreicht. Durch die vorderseitige Kegelspitze, die als Spitze ausgebildet ist, wird das Einführen des Eindringdorns in den Leitkegel erleichtert.

Dazu ist in einer Ausgestaltung des Greifkopfes vorgesehen, dass der Eindringdorn an dem der Kegelspitze des Leitkegels zugewandten Ende mit einer kegelartigen Form ausgebildet ist. Insbesondere ist die Zentrierspitze mit der kegelartigen Form ausgebildet.

Gemäß einem weiteren Aspekt ist bei dem Greifkopf vorgesehen, dass der Eindringdorn eine Verzahnung für das oder die Sperrglieder aufweist und das eine Sperrglied oder die Sperrglieder jeweils Zähne aufweisen, wobei die Verzahnung des Eindringdorns und die Zähne des Sperrglieds oder die Zähne der Sperrglieder miteinander zusammenwirken.

Vorzugsweise sind das oder die Sperrglieder als Sperrfinger ausgebildet, wobei insbesondere der oder die Sperrfinger am Eindringdorn schwenkbar gelagert wird. Beispielsweise sind die (ver-)schwenkbaren Sperrfinger oder Sperrglieder mit Zähnen ausgebildet, die mit der Verzahnung des Eindringdorns zusammenwirken. Hierbei sind die Längsachse und die jeweiligen Schwenkachsen der Sperrfinger bzw. Sperrglieder senkrecht zueinander angeordnet. Durch eine schwenkbare Lagerung der Sperrfinger bzw. der Sperrglieder ist es auf einfache Weise möglich, die Sperrglieder bzw. Sperrfinger in eine Sperrstellung durch eine, vorzugsweise lineare und/oder rotatorische Bewegung des Eindringdorns, insbesondere durch eine Rückwärtsbewegung, entgegen der Richtung der Einbringbewegung des Eindringdorns im Leitkegel zu verschwenken.

Ferner zeichnet sich eine Weiterbildung des Greifkopfes dadurch aus, dass in der Vorposition des Greifkopfs das Sperrglied oder die Sperrglieder vom Eindringdorn abgespreizt sind oder werden, wobei insbesondere in der Vorposition, d.h. vor Einbringen des Eindringdorns in die Kegelspitze des Leitkegels, das Sperrglied oder die Sperrglieder in Kontakt mit einer Kontaktfläche eines Gehäuses des Greifkopfes sind, und/oder dass beim Einbringen des Eindringdorns in die offene Kegelspitze des Leitkegels das Sperrglied oder die Sperrglieder in eine Einbringposition bewegt, insbesondere eingefahren, werden und/oder am Eindringdorn anliegen. In der Vorposition ist vorzugsweise der Eindringdorn oberhalb des Leitkegels angeordnet, wobei bei Erreichen der Vorposition der Greifkopf senkrecht nach unten bewegt wird und dadurch der Eindringdorn in die Kegelspitze des Leitkegels eintaucht und in die Kegelspitze eindringt.

Dabei ist vorgesehen, dass in der Vorposition, d.h. vor Einbringen des Greifkopfes bzw. des Eindringdorns in die offene Kegelspitze des Leitkegels, das Sperrglied oder die Sperrglieder vom Eindringdorn abgespreizt sind. Außerdem ist vorgesehen, dass mit Beginn der, vorzugsweise linearen, Einbringbewegung des Eindringdorns in die offene Kegelspitze des Leitkegels die abgespreizten Sperrglieder in eine Einbringposition, insbesondere durch Anliegen der Sperrglieder am Eindringdorn, bewegt werden, so dass beispielsweise die eingeschwenkten Sperrglieder eine Umhüllende in Umfangsrichtung aufweisen, deren Durchmesser kleiner ist als der Durchmesser der offenen Kegelspitze des Leitkegels, in den die Sperrglieder mit dem Eindringdorn eingebracht werden.

Eine sichere Fixierung eines Leitkegels mittels des Greifkopfes wird erreicht, wenn das Sperrglied oder die Sperrglieder jeweils ein freies Ende mit einer Profilierung aufweisen. Hierbei werden in der Sperrstellung der Sperrglieder die freien Enden in Kontakt mit der Innenseite der Kegelspitze des Leitkegels gebracht, wodurch aufgrund der Profilierung der Leitkegel sicher gegriffen und/oder gehalten wird.

In einer Ausgestaltung des Greifkopfs ist es möglich, dass die freien Enden der Sperrglieder eine Anti-Rutschbeschichtung, wie z.B. eine Beschichtung mit Gummi, ausweisen, wodurch ein Verrutschen des Leitkegels gegenüber den Sperrgliedern verhindert wird.

Überdies ist gemäß einer bevorzugten Ausführungsform des Greifkopfes vorgesehen, dass ein Aktor für den Eindringdorn vorgesehen ist, wobei insbesondere der Aktor derart betrieben oder betreibbar ist, dass vor und/oder beim Einbringen des Eindringdorns in die Kegelspitze des Leitkegels der Eindringdorn, vorzugsweise linear, bewegt wird oder ist, wobei vorzugsweise der Aktor aktiviert ist, und nach dem Einbringen des Eindringdorns in die Kegelspitze des Leitkegels der Aktor deaktiviert wird oder ist. Vorzugsweise ist der Aktor an dem von der Kegelspitze des Leitkegels abgewandten Ende des Eindringdorns ausgebildet, wobei bei Aktivierung des Aktors der Aktor eine Schubbewegung des Eindringdorns bewirkt. Dies erfolgt insbesondere beim Einbringen des Eindringdorns in die Kegelspitze des Leitkegels. Ist der Eindringdorn in die Kegelspitze des Leitkegels eingebracht, wird anschließend der Aktor deaktiviert, wodurch der Kontakt des Aktors mit dem Eindringdorn gelöst wird. Durch die Schubbewegung des Eindringdorns mittels des Aktors, insbesondere während der Einbringbewegung des Eindringdorns, werden vorteilhafterweise die Sperrglieder bzw. Sperrfinger in eine Einbringposition gebracht, wodurch die Sperrglieder bzw. Sperrfinger und/oder deren freien Enden am Eindringdorn vor Einbringen des Eindringdorns in die Kegelspitze des Leitkegels am Eindringdorn eng anliegen.

Dabei ist in einer Ausgestaltung des Greifkopfes vorgesehen, dass der Aktor für den Eindringdorn bei einer Aktivierung in Kontakt mit dem Eindringdorn gebracht wird oder ist und/oder dass der Aktor für den Eindringdorn bei einer Deaktivierung der Kontakt mit dem Eindringdorn gelöst wird oder ist.

Darüber hinaus zeichnet sich eine Weiterbildung des Greifkopfes dadurch aus, dass in der Sperrstellung des Sperrglieds oder in der Sperrstellung der Sperrglieder das Sperrglied oder die Sperrglieder mit einer, insbesondere manuell betätigbaren, Notentriegelungsvorrichtung für den Eindringdorn entriegelbar sind oder entriegelt werden, wobei insbesondere das Sperrglied oder die Sperrglieder in die Anfangsposition mittels des von der Notentriegelungsvorrichtung betätigten oder betätigbaren Eindringdorns bewegbar sind oder bewegt werden. Durch die vorzugsweise manuell betätigbare Notentriegelungsvorrichtung ist es möglich, dass bei einem Ausfall z.B. einer Pneumatik oder bei Funktionsstörung des Greifkopfes auf mechanische Weise das oder die Sperrglieder aus der Sperrstellung, in der ein Leitkegel mittels der Sperrglieder gehalten wird, gelöst werden, wodurch anschließend nach oder bei Betätigung der Notentriegelungsvorrichtung der Kontakt zwischen dem Leitkegel und dem Greifkopf bzw. den Sperrgliedern gelöst wird.

In einer bevorzugten Ausgestaltung des Greifkopfes ist weiterhin vorgesehen, dass der Greifkopf eine Aufnahmeglocke zur Aufnahme der Kegelspitze des Leitkegels aufweist, wobei das der Kegelspitze des Leitkegels zugewandte Ende des Eindringdorns in der Aufnahmeglocke anordbar ist oder angeordnet wird, wobei insbesondere nach Anordnung der Aufnahmeglocke an der Kegelspitze des Leitkegels und nach oder mit Einbringen des Eindringdorns in die Kegelspitze des Leitkegels in eine, vorzugsweise eingelernte, Zielposition innerhalb der Kegelspitze des Leitkegels das Sperrglied oder die Sperrglieder in die Sperrstellung gebracht werden oder bringbar sind, wobei weiter insbesondere in der Sperrstellung des Sperrglieds oder der Sperrglieder der Aktor deaktiviert wird oder ist und/oder der Kontakt zwischen dem Aktor und dem vom Aktor betätigten Eindringdorn gelöst wird oder ist.

Gemäß der Erfindung ist hierbei der Eindringdorn bzw. die Spitze des Eindringdorns in oder innerhalb der Aufnahmeglocke für den Leitkegel angeordnet oder aufgenommen, wobei nach Aufsetzen der Aufnahmeglocke auf eine Kegelspitze eines Leitkegels der Eindringdorn mittels des Aktors bewegt wird. Auch ist es im Rahmen der Erfindung möglich, dass vor dem Aufsetzen der Aufnahmeglocke auf eine Kegelspitze eines Leitkegels der Eindringdorn mittels des Aktors bewegt wird.

Weiterhin ist in einer Ausgestaltung des Greifkopfes vorgesehen, dass die Aufnahmeglocke mit einer Federanordnung, insbesondere Druckfeder, federnd gelagert ist. Beispielsweise weist der Greifkopf ein Gehäuse auf, das mit der Aufnahmeglocke verbunden ist, wobei zwischen Gehäuse des Greifkopfes und der Aufnahmeglocke eine Feder vorgesehen ist, wodurch Aufnahmeglocke und das Gehäuse des Greifkopfes relativ zueinander bewegbar sind.

Vorzugsweise ist in einer Ausführungsform des Greifkopfes eine lösbare Befestigungsvorrichtung für die Aufnahmeglocke vorgesehen, wobei insbesondere die Befestigungsvorrichtung als Verschraubung oder Schnappverbindung oder Rastverbindung ausgebildet ist. Mittels der Befestigungsvorrichtung für die Aufnahmeglocke ist es möglich, unterschiedliche Formen von Aufnahmeglocken am Greifkopf anzuordnen, wobei entsprechend der Form der zu handhabenden bzw. aufzustellenden Leitkegel eine entsprechende (angepasste) Aufnahmeglocke für den jeweiligen Gleitkegeltyp bereitgestellt wird. Durch die lösbare Befestigungsvorrichtung für die Aufnahmeglocke wird ermöglicht, dass eine Aufnahmeglocke gegen eine andere Aufnahmeglocke leicht ausgetauscht werden kann.

Vorteilhaft ist es bei einer Ausführungsform des Greifkopfes, wenn eine Positionsmessvorrichtung für die Aufnahmeglocke vorgesehen ist, wobei insbesondere die Positionsmessvorrichtung einen Positionsgeber für die Aufnahmeglocke und/oder ein, vorzugsweise induktives, Wegmesssystem für die Aufnahmeglocke aufweist. Mittels der Positionsmessvorrichtung ist es möglich, die relative Position der Aufnahmeglocke in Bezug auf ein oder das Gehäuse des Greifkopfes, in dem beispielsweise der Eindringdorn und der Aktor für den Eindringdorn angeordnet sind, gemessen wird. Insbesondere ist es dadurch möglich, dass nach Aufsetzen der Aufnahmeglocke auf einen Leitkegel für den Eindringdorn eine entsprechende Eindringbewegung mit einer vorbestimmten Eindringtiefe in die offene Kegelspitze des Leitkegels ausgeführt wird, wodurch die Sperrglieder im oberen Bereich der Innenseite des Leitkegels in der Kegelspitze positioniert werden und in eine entsprechende Sperrstellung durch Zurückziehen des Eindringdorns gebracht werden.

Außerdem zeichnet sich eine Ausgestaltung des Greifkopfes dadurch aus, dass wenigstens ein Kontaktsignalgeber für den Eindringdorn vorgesehen ist, wobei insbesondere der wenigstens eine Kontaktsignalgeber eingerichtet ist, einen Kontakt zwischen dem Eindringdorn und einem Aktor für den Eindringdorn und/oder einen Kontakt zwischen dem Eindringdorn und einer Notentriegelungsvorrichtung für den Eindringdorn festzustellen. In einer Ausgestaltung ist es möglich, dass ein Kontaktsignalgeber vorgesehen ist, um den Kontakt zwischen dem Eindringdorn und dem Aktor festzustellen. Darüber hinaus oder alternativ kann ein Kontaktsignalgeber vorgesehen sein, um den Kontakt zwischen dem Eindringdorn und der Notentriegelungsvorrichtung festzustellen.

Ferner ist es bei einer Ausführungsform des Greifkopfes bevorzugt, dass in der Sperrstellung des oder der Sperrglieder das Sperrglied oder die Sperrglieder vom Eindringdorn abgespreizt sind oder werden, wobei insbesondere das oder die Sperrglieder durch eine Rückwärtsbewegung entgegen der, vorzugsweise linearen, Einbringrichtung des Eindringdorns abgespreizt sind oder werden.

Ferner ist es in einer Ausgestaltung des Greifkopfes vorgesehen, dass in der Sperrstellung des oder der Sperrglieder das Sperrglied oder die Sperrglieder in Bezug auf das Ende des Eindringdorns, das in die Kegelspitze des Leitkegels eingebracht wird oder ist, vom Eindringdorn derart abgespreizt sind oder werden, dass das Ende des abgespreizten Sperrglieds oder die Enden der abgespreizten Sperrglieder vom Ende des in die Kegelspitze des Leitkegels einbringbaren oder eingebrachten Eindringdorns abgewandt sind.

Ferner wird die Aufgabe gelöst durch die Verwendung eines Greifkopfs, wie voranstehend beschrieben, in einer Leitkegelhandhabungsvorrichtung. Insbesondere ist die Leitkegelhandhabungsvorrichtung als Leitkegelabsetzmaschine oder dergleichen ausgebildet. Zur Vermeidung von Wiederholungen wird auf die voranstehenden Ausführungen ausdrücklich verwiesen.

Außerdem wird die Aufgabe gelöst durch eine Handhabungsvorrichtung zur Handhabung von Leitkegeln mit einem Greifkopf, wie voranstehend beschrieben. Ausdrücklich wird auf die obigen Ausführungen hierzu verwiesen.

Eine weitere Lösung der Aufgabe erfolgt durch ein Verfahren zum Betreiben einer Leitkegelhandhabungsvorrichtung zur Handhabung von Leitkegeln mittels eines erfindungsgemäßen Greifkopfs. Hierzu wird auf die obigen Ausführungen zur Vermeidung von Wiederholungen explizit verwiesen.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1a: schematisch einen Querschnitt durch einen Greifkopf einer Leitkegelhandhabungsvorrichtung, die oberhalb eines Leitkegels positioniert ist;
- Fig. 1b: schematisch einen Ausschnitt aus Fig. 1a in einer vergrößerten Darstellung;
- Fig. 2a: schematisch eine weitere Querschnittsdarstellung durch den Greifkopf;
- Fig. 2b: schematisch einen Ausschnitt durch den Greifkopf aus Fig. 2a;
- Fig. 3a: einen Querschnitt durch den Greifkopf, der auf einen Leitkegel aufgesetzt ist;
- Fig. 3b: schematisch eine vergrößerte Darstellung aus Fig. 3a;
- Fig. 4a: schematisch eine weitere Darstellung im Querschnitt durch den Greifkopf, der auf den Leitkegel aufgesetzt ist, und
- Fig. 4b: schematisch eine vergrößerte Darstellung aus Fig. 4a im Ausschnitt.

In den Zeichnungen sind jeweils gleiche oder gleichartige Elemente und/oder Teile mit denselben Bezugsziffern versehen, so dass von einer erneuten Vorstellung jeweils abgesehen wird.

In den Fig. 1a, 2a, 3a und 4a sind jeweils unterschiedliche Positionen eines Greifkopfes 10 einer Kegelhandhabungsvorrichtung, wie z.B. eine Greifkegelabsetzmaschine, in verschiedenen Positionen gezeigt. In den entsprechenden Fig. 1b, 2b, 3b und 4b sind jeweils vergrößerte Ausschnitte aus den Fig. 1a, 2a, 3a und 4a im Querschnitt gezeigt. Die Fig. 1a, 2a, 3a und 4a zeigen einen zeitlichen Arbeitsablauf zum Greifen eines Leitkegels 30.

Der Greifkopf 10 ist in Fig. 1a oberhalb des zu greifenden Leitkegels 30 positioniert. Der Greifkopf 10 ist Bestandteil der Leitkegelhandhabungsvorrichtung, wobei von der Darstellung einer entsprechenden Bewegungsvorrichtung für den Greifkopf 10 aus Gründen der besseren Darstellbarkeit abgesehen wurde. Der Greifkopf 10 weist ein Gehäuse 12 auf, in dem ein beweglich angeordneter, insbesondere linear beweglicher, Eindringdorn 14 angeordnet ist.

An dem dem Leitkegel 30 zugewandten Ende weist der Eindringdorn 14 eine Zentrierspitze 16 auf, die spitz zulaufend ausgebildet ist. Darüber hinaus ist der Eindringdorn 14 an dem dem Leitkegel 30 zugewandten Ende mit einer kegelartigen Form 18 ausgebildet. Der Eindringdorn 14 ist im Bereich der Zentrierspitze 16 und der kegelartigen Form 18 von einer Aufnahmeglocke 20 umgeben, deren Innenraum angepasst ist an die Form des aufzunehmenden Leitkegels 30.

Die Aufnahmeglocke 20 für den Leitkegel 30 ist glockenförmig oder trichterförmig ausgebildet und weist in Umfangsrichtung Durchbrechungen 22 auf. Die Aufnahmeglocke 20 ist gegenüber dem Gehäuse 12 in Längsrichtung des Eindringdorns 14 bzw. in Längsrichtung des Gehäuses 12 beweglich angeordnet, wobei im Innern des Gehäuses 12 eine Spannfeder 24 vorgesehen ist, wodurch die Aufnahmeglocke 20 mittels der Spannfeder 24 (vgl. Fig. 1a) gespannt positioniert ist.

Durch die Spannfeder 24 wird die Aufnahmeglocke 20 von dem Gehäuse 12 in längsaxialer Richtung nach unten gedrückt. Die nach unten sich weitende Aufnahmeglocke 20 ist mittels einer (hier nicht dargestellten) lösbaren Befestigungsvorrichtung, wie z. B. einer Schraubvorrichtung oder dergleichen, austauschbar am Gehäuse 12 befestigt. Von der Einzeichnung der Spannfeder 24 in den Fig. 2a bis 4b wurde aus Gründen der besseren Darstellbarkeit abgesehen.

Am oberen Ende des Eindringdorns 14, das von der Zentrierspitze 16 abgewandt ist, ist im Gehäuse 12 eine Druckfeder 26 vorgesehen, mittels der der Eindringdorn 14 aufgrund der rückstellenden Kräfte der Druckfeder 26 in Richtung des von der Zentrierspitze 16 abgewandten Endes nach oben gedrückt wird. Am oberen Ende des Eindringdorns 14 ist ein Anschlag 28 vorgesehen, der in Kontakt mit einem Aktor 32 gebracht wird. Der Aktor 32 ist hierbei elektromotorisch oder pneumatisch beispielsweise mittels einer entsprechenden Steuerung betätigbar. Aus Gründen der besseren Darstellbarkeit wurde von der Einzeichnung der Druckfeder 26 in den weiteren Fig. 1b bis 4b abgesehen.

Fig. 1a und Fig. 1b zeigen den Greifkopf 10 in einer Ruheposition oberhalb des Leitkegels 30. Im Bereich des oberen Endes der Aufnahmeglocke 20 weist der Eindringdorn 14 schwenkbare Sperrfinger 34.1, 34.2 auf, die schwenkbar am Eindringdorn 14 angeordnet sind. Die Sperrfinger 34.1, 34.2 weisen jeweils Zähne 35.1, 35.2 auf, die in eine Verzahnung 15 des Eindringdorns 14 eingreifen (vgl. Fig. 1b).

Zum Greifen des Leitkegels 30, der beispielsweise der obere Leitkegel eines Leitkegelstapels ist, wird der Greifkopf 10 unter entsprechenden Bewegungsmitteln der Leitkegelhandhabungsvorrichtung positioniert, wobei insbesondere die Zentrierspitze 16 oberhalb einer Öffnung 130 des Leitkegels 30 positioniert ist.

Für den Einbringvorgang des Eindringdorns 14 in die Öffnung 130 des Leitkegels 30 wird der Aktor 32 aktiviert, um gegen den Anschlag 28 des Eindringdorn 34 zu drücken, wodurch die Sperrfinger 34.1, 34.2 geschwenkt werden und die freien Enden der Sperrfinger 34.1, 34.2 am Eindringdorn 14 anliegen. Dies ist insbesondere in Fig. 2b erkennbar.

Aufgrund der ausgeführten Linearbewegung des Aktors 32 wird der Eindringdorn 14 mit seiner Zentrierspitze 16 linear nach unten gedrückt, wodurch aufgrund des Eingriffs der Zähne 35.1, 35.2 in die Verzahnung 15 des bewegten Eindringdorns 14 die Sperrfinger 34.1, 34.2 eingeschwenkt werden. Anschließend wird der Greifkopf 10 in vertikaler Richtung zusammen mit der Aufnahmeglocke 20 nach unten in Richtung des Leitkegels 30 bewegt (vgl. Fig. 3a, 3b), wodurch die Zentrierspitze 16 des Eindringdorns 14 zusammen mit der kegelartigen Form 18 und den am Eindringdorn 14 anliegenden Sperrfingern 34.1, 34.2 in die Kegelspitze des Leitkegels 30 eingebracht werden. Um die Position des Aktors 32 am Anschlag 28 des Eindringdorns 14 zu überwachen, ist ein (hier nicht dargestellter) Kontaktsignalgeber vorgesehen, um den Kontakt zwischen dem Aktor 32 und dem Anschlag 28 zu überwachen und/oder festzustellen.

Nach dem Aufsetzen der Aufnahmeglocke 20 auf der Außenseite des Leitkegels 30 erfolgt eine (weitere) Abwärtsbewegung des Eindringdorns 14 in den Leitkegel 30. Dabei wird durch die Abwärtsbewegung des Gehäuses 12 die Position der Aufnahmeglocke 20 gegenüber dem Gehäuse 12 verändert. Um die (relative) Position der (aufgesetzten) Aufnahmeglocke 20 in Bezug auf das Gehäuse 12 zu erfassen, ist eine (hier nicht dargestellte) Positionsmessvorrichtung, beispielsweise in einer Ausgestaltung als induktives Analog-Wegmesssystem, vorgesehen, wodurch die relative Position der (aufgesetzten) Aufnahmeglocke 20 gegenüber dem Gehäuse 12 ermittelt wird. Bei Erreichen einer für den Typ oder der Bauart des Leitkegels 30 vorbestimmten bzw. spezifischen eingelernten Position, die mittels einer entsprechenden Steuereinheit ermittelt wird, wird die Abwärtsbewegung des Greifkopfes 10 angehalten. Dadurch ist sichergestellt, dass die Sperrfinger 34.1, 34.2 in der Kegelspitze des Leitkegels 30 eingebracht sind und sich hierbei im oberen Bereich bzw. im oberen Ende des Leitkegels 30 befinden (vgl. Fig. 3b). Anschließend wird der Kontakt zwischen dem Aktor 32 und dem oberen Anschlag 28 des Eindringdorns 14 gelöst, wodurch aufgrund der rückstellenden Federkraft der Rückstellfeder 26 (vgl. Fig. 4a, 1a) der Eindringdorn 14 bei aufgesetzter Aufnahmeglocke 20 auf dem Leitkegel 30 nach oben bewegt wird.

Durch die Rückwärtsbewegung des Eindringdorns 14 entgegen der Eindringvorrichtung in den Leitkegel 30 werden die am Eindringdorn 14 anliegenden Sperrfinger 34.1, 34.2 vom Eindringdorn 14 aufgrund des Eingriffs der Zähne 35.1, 35.2 der Sperrfinger 34.1, 34.2 in die Verzahnung 15 des zurückbewegten Eindringdorns 14 weggeschwenkt (vgl. Fig. 4b), wodurch die freien Enden der Sperrfinger 34.1, 34.2 in Kontakt mit der Innenseite des Leitkegels 30 am oberen Ende des Leitkegels 30 gebracht werden. Dadurch ist der Leitkegel 30 mittels der im Innern des Leitkegels 30 abgespreizten Sperrfinger 34.1, 34.2 im Zusammenwirken mit der äußeren Aufnahmeglocke 20 sicher gehalten, wobei aufgrund der rückstellenden Kräfte der Druckfeder 26 der Eindringdorn 14 nach oben gedrückt wird.

Im Rahmen der Erfindung ist weiterhin vorgesehen, dass der Greifkopf 10 eine Notentriegelungsvorrichtung aufweist, wobei durch Einbringen eines Betätigungsglieds bei gelöstem Kontakt zwischen dem Anschlag 28 und dem Aktor 32 das Betätigungsglied in Kontakt mit dem Anschlag 28 (vgl. Fig. 4a) gebracht wird, wodurch aufgrund des Kontaktes zwischen dem Betätigungsglied der Notentriegelung und dem Anschlag 28 der Eindringdorn 14 nach unten gedrückt wird, wodurch die Sperrfinger 34.1, 34.2 eingeschwenkt werden und durch den gehaltenen Leitkegel 30 freigeben.

Weiterhin ist im Rahmen der Erfindung vorgesehen, dass an den freien Enden der Sperrfinger 34.1, 34.2 Profilierungen oder eine Anti-Rutschbeschichtung oder dergleichen vorgesehen ist, um den Leitkegel 30 sicher zu halten.

Alle genannten Merkmale, auch die den Zeichnungen allein zu entnehmenden sowie auch einzelne Merkmale, die in Kombination mit anderen Merkmalen offenbart sind, werden allein und in Kombination als erfindungswesentlich angesehen. Erfindungsgemäße Ausführungsformen können durch einzelne Merkmale oder eine Kombination mehrerer Merkmale erfüllt sein.

### Bezugszeichenliste

- 10: Greifkopf
- 12: Gehäuse
- 14: Eindringdorn
- 16: Zentrierspitze
- 18: kegelartige Form
- 20: Aufnahmeglocke
- 22: Durchbrechung
- 24: Spannfeder
- 26: Druckfeder
- 28: Anschlag
- 30: Leitkegel
- 32: Aktor
- 34.1, 34.2: Sperrfinger
- 35.1, 35.2: Zähne
- 15: Verzahnung
- 130: Öffnung

## Patentansprüche

1. Greifkopf (10) einer Leitkegelhandhabungsvorrichtung mit einem Eindringdorn zum Einbringen in eine offene Kegelspitze eines Leitkegels (30), wobei der, vorzugweise bewegliche und/oder verschiebbare, Eindringdorn (14) aus einer Ruheposition in die offene Kegelspitze des Leitkegels (30) mittels einer, vorzugsweise linearen, Einbringbewegung einbringbar oder eingebracht ist, wobei am Eindringdorn (14) wenigstens ein oder mehrere Sperrglieder vorgesehen sind, wobei nach Anordnung des Eindringdorns (14) in einen Innenraum der Kegelspitze des Leitkegels (30), vorzugsweise in einer Zielposition, durch eine, vorzugweise lineare und/oder rotatorische, Bewegung des Eindringdorns (14) das eine oder die mehreren Sperrglieder (34.1, 34.2) aus einer Anfangsposition in eine Sperrstellung bringbar oder gebracht sind.

2. Greifkopf (10) nach Anspruch 1, **dadurch gekennzeichnet, dass** in der Sperrstellung des Sperrglieds oder in der Sperrstellung der Sperrglieder (34.1, 34.2) der Eindringdorn (14) mittels einer Rückstellfeder (26) gehalten wird oder ist, wobei insbesondere die Rückstellfeder (26) an dem von der Kegelspitze des Leitkegels (30) abgewandten Ende des Eindringdorns (14) angreift
und/oder dass der Eindringdorn (14) als Schubstange, insbesondere mit einer der Kegelspitze des Leitkegels (30) zugewandten Zentrierspitze (16), ausgebildet ist.

3. Greifkopf (10) nach Anspruch 1 oder 2, **dadurch gekennzeichnet, dass** der Eindringdorn (14) an dem der Kegelspitze des Leitkegels (30) zugewandten Ende mit einer kegelartigen Form (18) ausgebildet ist
und/oder der Eindringdorn (14) eine Verzahnung (15) für das oder die Sperrglieder (34.1, 34.2) aufweist und das eine Sperrglied oder die Sperrglieder (34.1, 34.2) jeweils Zähne (35.1, 35.2) aufweisen, wobei die Verzahnung (15) des Eindringdorns (14) und die Zähne (35.1, 35.2) des Sperrglieds oder die Zähne (35.1, 35.2) der Sperrglieder (34.1, 34.2) miteinander zusammenwirken.

4. Greifkopf (10) nach einem der Ansprüche 1 bis 3, **dadurch gekennzeichnet, dass** das oder die Sperrglieder (34.1, 34.2) als Sperrfinger (34.1, 34.2) ausgebildet sind, wobei insbesondere der oder die Sperrfinger (34.1, 34.2) am Eindringdorn (14) schwenkbar gelagert wird.

5. Greifkopf (10) nach einem der Ansprüche 1 bis 4, **dadurch gekennzeichnet, dass** in der Vorposition des Greifkopfs (10) das Sperrglied oder die Sperrglieder (34.1, 34.2) vom Eindringdorn (14) abgespreizt sind oder werden, wobei insbesondere in der Vorposition das Sperrglied oder die Sperrglieder (34.1, 34.2) in Kontakt mit einer Kontaktfläche eines Gehäuses (12) des Greifkopfes (10) sind, und/oder dass beim Einbringen des Eindringdorns (14) in die offene Kegelspitze des Leitkegels (30) das Sperrglied oder die Sperrglieder (34.1, 34.2) in eine Einbringposition bewegt, insbesondere eingefahren, werden und/oder am Eindringdorn (14) anliegen.

6. Greifkopf (10) nach einem der Ansprüche 1 bis 5, **dadurch gekennzeichnet, dass** das Sperrglied oder die Sperrglieder (34.1, 34.2) jeweils ein freies Ende mit einer Profilierung aufweisen
und/oder dass ein Aktor (32) für den Eindringdorn (14) vorgesehen ist, wobei insbesondere der Aktor (32) derart betrieben oder betreibbar ist, dass vor und/oder beim Einbringen des Eindringdorns (14) in die Kegelspitze des Leitkegels (30) der Eindringdorn (14), vorzugsweise linear, bewegt wird oder ist, wobei vorzugsweise der Aktor (32) aktiviert ist, und nach dem Einbringen des Eindringdorns (14) in die Kegelspitze des Leitkegels (30) der Aktor (32) deaktiviert wird oder ist, wobei insbesondere der Aktor (32) für den Eindringdorn (14) bei einer Aktivierung in Kontakt mit dem Eindringdorn (14) gebracht wird oder ist und/oder dass der Aktor (32) für den Eindringdorn (14) bei einer Deaktivierung der Kontakt mit dem Eindringdorn (14) gelöst wird oder ist.

7. Greifkopf (10) nach einem der Ansprüche 1 bis 6, **dadurch gekennzeichnet, dass** in der Sperrstellung des Sperrglieds oder in der Sperrstellung der Sperrglieder (34.1, 34.2) das Sperrglied oder die Sperrglieder (34.1, 34.2) mit einer, insbesondere manuell betätigbaren, Notentriegelungsvorrichtung für den Eindringdorn (14) entriegelbar sind oder entriegelt werden, wobei insbesondere das Sperrglied oder die Sperrglieder (34.1, 34.2) in die Anfangsposition mittels des von der Notentriegelungsvorrichtung betätigten oder betätigbaren Eindringdorns (14) bewegbar sind oder bewegt werden.

8. Greifkopf (10) nach einem der Ansprüche 1 bis 7, **dadurch gekennzeichnet, dass** der Greifkopf (10) eine Aufnahmeglocke (20) zur Aufnahme der Kegelspitze des Leitkegels (30) aufweist, wobei das der Kegelspitze des Leitkegels (30) zugewandte Ende des Eindringdorns (14) in der Aufnahmeglocke (20) anordbar ist oder angeordnet wird, wobei insbesondere nach Anordnung der Aufnahmeglocke (20) an der Kegelspitze des Leitkegels (30) und nach oder mit Einbringen des Eindringdorns (14) in die Kegelspitze des Leitkegels (30) in eine, vorzugsweise eingelernte, Zielposition innerhalb der Kegelspitze des Leitkegels (30) das Sperrglied oder die Sperrglieder (34.1, 34.2) in die Sperrstellung gebracht werden oder bringbar sind, wobei weiter insbesondere in der Sperrstellung des Sperrglieds oder der Sperrglieder (34.1, 34.2) der Aktor (32) deaktiviert wird oder ist und/oder der Kontakt zwischen dem Aktor (32) und dem vom Aktor (32) betätigten Eindringdorn (14) gelöst wird oder ist,
wobei insbesondere die Aufnahmeglocke (20) mit einer Federanordnung, insbesondere Druckfeder, federnd gelagert ist.

9. Greifkopf (10) nach Anspruch 8, **dadurch gekennzeichnet, dass** eine lösbare Befestigungsvorrichtung für die Aufnahmeglocke (20) vorgesehen ist, wobei insbesondere die Befestigungsvorrichtung als Verschraubung oder Schnappverbindung oder Rastverbindung ausgebildet ist.

10. Greifkopf (10) nach einem der Ansprüche 1 bis 9, **dadurch gekennzeichnet, dass** eine Positionsmessvorrichtung für die Aufnahmeglocke (20) vorgesehen ist, wobei insbesondere die Positionsmessvorrichtung einen Positionsgeber für die Aufnahmeglocke (20) und/oder ein, vorzugsweise induktives, Wegmesssystem für die Aufnahmeglocke (20) aufweist.

11. Greifkopf (10) nach einem der Ansprüche 1 bis 10, **dadurch gekennzeichnet, dass** wenigstens ein Kontaktsignalgeber für den Eindringdorn (14) vorgesehen ist, wobei insbesondere der wenigstens eine Kontaktsignalgeber eingerichtet ist, einen Kontakt zwischen dem Eindringdorn (14) und einem Aktor (32) für den Eindringdorn (14) und/oder einen Kontakt zwischen dem Eindringdorn (14) und einer Notentriegelungsvorrichtung für den Eindringdorn (14) festzustellen
und/oder dass in der Sperrstellung des oder der Sperrglieder (34.1, 34.2) das Sperrglied oder die Sperrglieder (34.1, 34.2) vom Eindringdorn (14) abgespreizt sind oder werden, wobei insbesondere das oder die Sperrglieder (34.1, 34.2) durch eine Rückwärtsbewegung entgegen der, vorzugsweise linearen, Einbringrichtung des Eindringdorns (14) abgespreizt sind oder werden.

12. Greifkopf (10) nach einem der Ansprüche 1 bis 11, **dadurch gekennzeichnet, dass** in der Sperrstellung des oder der Sperrglieder (34.1, 34.2) das Sperrglied oder die Sperrglieder (34.1, 34.2) in Bezug auf das Ende des Eindringdorns (14), das in die Kegelspitze des Leitkegels (30) eingebracht wird oder ist, vom Eindringdorn (14) derart abgespreizt sind oder werden, dass das Ende des abgespreizten Sperrglieds oder die Enden der abgespreizten Sperrglieder (34.1, 34.2) vom Ende des in die Kegelspitze des Leitkegels (30) einbringbaren oder eingebrachten Eindringdorns (14) abgewandt sind.

13. Verwendung eines Greifkopfs (10) nach einem der Ansprüche 1 bis 12 in einer Leitkegelhandhabungsvorrichtung.

14. Leitkegelhandhabungsvorrichtung zur Handhabung von Leitkegeln (30) mit einem Greifkopf (10) nach einem der Ansprüche 1 bis 12.

15. Verfahren zum Betreiben einer Leitkegelhandhabungsvorrichtung zur Handhabung von Leitkegeln (30) mittels eines Greifkopfs (10) nach einem der Ansprüche 1 bis 12.
